# EUROPÄISCHE PATENTSCHRIFT

(11) **EP 2 732 088 B1**
(45) Veröffentlichungstag und Bekanntmachung des Hinweises auf die Patenterteilung: **12.08.2015**
(21) Anmeldenummer: 12729159.9
(22) Anmeldetag: 26.06.2012
(51) Int. Cl.: D06F 39/14, D06F 37/28

(54) **BESCHICKUNGSTÜR FÜR EINE WÄSCHEBEHANDLUNGSMASCHINE**
LOADING DOOR FOR A LAUNDRY TREATMENT MACHINE
PORTE DE CHARGEMENT D'UNE MACHINE DE TRAITEMENT DU LINGE

(30) Priorität: 11.07.2011 DE 102011078920
(43) Veröffentlichungstag der Anmeldung: 21.05.2014
(73) Patentinhaber: BSH Hausgeräte GmbH, 81739 München (DE)
(72) Erfinder: EDIGER, Rainer, 12351 Berlin (DE); KORTE, Martin, 10967 Berlin (DE)
(86) Internationale Anmeldenummer: PCT/EP2012/062288
(87) Internationale Veröffentlichungsnummer: WO 2013/007507

(56) Entgegenhaltungen:
- EP-A1- 2 147 996
- DE-C1- 10 137 918
- US-A1- 2006 123 855
- US-A1- 2011 023 559

## Beschreibung

Die Erfindung liegt auf dem Gebiet kommerziell oder im Haushalt betriebener Geräte, die ausschließlich oder neben anderen Funktionen (Mehrzweckmaschine) zum Behandeln, insbesondere Waschen und/oder Trocknen, von Wäsche oder anderen Gegenständen dienen und die nachfolgend verallgemeinert als Wäschebehandlungsmaschinen bezeichnet werden.

Die Erfindung betrifft eine Beschickungstür für eine Wäschebehandlungsmaschine mit einem Türrahmen und mit einem Dekorring, der mittels korrespondierender türrahmenseitiger und dekorringseitiger Verbindungselemente lösbar mit dem Türrahmen verbindbar ist, wobei die Verbindungselemente durch eine Rotationsbewegung des Dekorrings relativ zu dem Türrahmen in verbindenden Eingriff gelangen, eine weitere Rotationsbewegung des Dekorrings relativ zu dem Türrahmen die Verbindungselemente wieder außer Eingriff bringt und wenigstens ein lösbares Fixierelement bedarfsweise die weitere Rotationsbewegung verhindert.

Aus der Schrift DE 10 2005 023 445 A1 geht eine Beschickungstür hervor, die über ein Scharnier mit dem Gehäuse eines Wäschetrockners verbunden ist und zum Öffnen und damit zur Freigabe einer Beschickungsöffnung des Wäschetrockners um die im Wesentlichen senkrechte Schwenkachse des Scharniers verschwenkt werden kann. Die Beschickungstür umfasst einen Türrahmen mit einem Hinterschnitt, an dem ein Dekorring mittels einer Rastrippe lösbar gehalten ist.

Aus der deutschen Patentschrift DE 101 37 918 C1 geht eine gattungsgemäße Beschickungstür für eine frontbeschickbare Trommelwaschmaschine hervor. Auf der der Wäschetrommel zugewandten Türinnenseite ist ein Bullauge befestigt. Die Tür ist über zwei im linken Randbereich der Türinnenseite befindliche Scharniere mit dem Gehäuse der Waschmaschine verbunden. Auf der Türaußenseite ist eine Verblendungsplatte (Dekorplatte) zur frontseitigen Verkleidung des Maschinengehäuses angeordnet, die zur Aufnahme der Scharniertöpfe Bohrungen aufweist. Zur Positionierung und Fixierung des Bullauges ist ein Halterungsring mit Rastelementen vorgesehen, dessen Rastelemente sich nach dem Prinzip des Bajonettverschlusses bei Drehung des Halterungsringes unter korrespondierende, türinnenseitige Rastelemente schieben. Dadurch spannt der Halterungsring das Bullauge auf der Innenseite der Beschickungstür fest. An dem Außenumfang des Halterungsringes sind mehrere Rastungen angeordnet, die zum Ansatz eines geeigneten Werkzeugs zum Verdrehen des Halterungsringes dienen. Im verrasteten Zustand greift ein nachträglich montierter Schließkloben in eine solche Rastung formschlüssig ein.

Zur Anpassung an die jeweiligen Aufstellungs- oder Einbaubedingungen der Wäschebehandlungsmaschine kann es wünschenswert sein, dass der Scharnieranschlag von der einen auf die andere Türseite gewechselt werden kann. Hierzu ist in den genannten Offenlegungsschriften nichts ausgeführt.

Vor diesem Hintergrund besteht eine Aufgabe der vorliegenden Erfindung in der Schaffung einer Beschickungstür für eine Wäschebehandlungsmaschine, bei der der Dekorring auch vom Betreiber oder Benutzer sehr einfach und aufwandsarm montiert bzw. demontiert werden kann, beispielsweise um einen Scharnierwechsel bzw. einen Scharnieranschlagwechsel oder ein Wechseln des Dekorrings leicht vornehmen zu können.

Diese Aufgabe wird erfindungsgemäß durch eine Beschickungstür mit den Merkmalen des unabhängigen Patentanspruchs gelöst. Bevorzugte Weiterbildungen der Erfindung sind Gegenstände de abhängigen Patentansprüche, nachfolgender Beschreibung sowie beigefügter Zeichnung.

Demnach gelangen erfindungsgemäß die Verbindungselemente durch eine Rotationsbewegung des Dekorrings relativ zu dem Türrahmen in verbindenden Eingriff, eine weitere Rotationsbewegung des Dekorrings relativ zu dem Türrahmen bringt die Verbindungselemente wieder außer Eingriff und das wenigstens eine lösbare Fixierelement verhindert bedarfsweise die weitere Rotationsbewegung. Dabei ist vorgesehen, dass der Türrahmen eine erste auf die Abmessungen des Fixierelements abgestimmte Aufnahme aufweist, in die das Fixierelement einsetzbar ist, und dass das Fixierelement ein mit dem Türrahmen verbindbarer Scharnierhalter ist.

Dadurch ist eine sehr einfache Montage und Demontage des Dekorrings möglich, ohne dass etwa Spezialwerkzeuge oder viele und/oder gleichzeitig auszuführende Handgriffe erforderlich sind. Die Rotationsbewegung lässt sich dabei leicht mit nur einer Hand ausführen, so dass die andere Hand zu weiteren Montage/Demontagehandhabungen zur Verfügung steht.

Damit kann vorteilhafterweise der Nutzer oder Betreiber der Wäschebehandlungsmaschine bei reduzierter Anzahl der Montageteile einen Scharnierwechsel leicht selbst und aufwandsarm durchführen.

Besonders bevorzugt können die Verbindungselemente in Art eines sogenannten Bajonettverschlusses ausgebildet sein. Unter Bajonettverschluss ist in an sich bekannter Weise eine leicht lösbare Verbindung zweier im Wesentlichen rohrförmiger oder kreiszylindrischer Teile nach der Art, wie ursprünglich Bajonette an Gewehren befestigt wurden, zu verstehen. Die Verbindung erfolgt im Wesentlichen über eine Steck-Dreh-Bewegung: Die beiden zu verbindenden Teile werden ineinander gesetzt und annähernd senkrecht zur Steckrichtung sind an beiden Teilen an der Verbindungsstelle längliche Erhebungen oder korrespondierende Erhebungen und/oder Ausnehmungen - im Rahmen der vorliegenden Erfindung allgemein als Verbindungselemente bezeichnet - vorgesehen.

In einer vorteilhaften Ausgestaltung der Erfindung sind die Verbindungselemente jeweils von mindestens einem Vorsprung und einer den Vorsprung (in Eingriffposition) aufnehmenden Ausnehmung gebildet. Dies können beispielsweise in unterschiedlichen Ebenen an dem Dekorring bzw. an dem Türrahmen angeordnete Stege sein, die in Eingriffsposition mit ihren jeweiligen freien Stirnseiten aneinander liegen und so ein axiales Entfernen des Dekorrings von dem Beschickungstürrahmen verhindern. Denkbar sind aber auch beispielsweise im Wesentlichen L- oder U-förmig gestaltete Aufnahmen, in die jeweils kooperierende Stege, Nasen oder Vorsprünge des Verbindungspartners durch die Rotationsbewegung in Eingriff bringbar sind. Bei der weiteren - vorzugsweise in entgegen gesetzter Drehrichtung der ersten Rotationsbewegung ausgeführten - Rotationsbewegung gelangen die Verbindungselemente dann wieder außer Eingriff und erlauben ein einfaches Abnehmen des Dekorrings.

Nach einer weiteren vorteilhaften Ausgestaltung der Erfindung sind mehrere Verbindungselemente über den Umfang des Türrahmens und korrespondierend über den Umfang des Dekorrings verteilt angeordnet.

Eine vorteilhafte Ausgestaltung der Erfindung besteht darin, dass auf der gegenüberliegenden Seite des Türrahmens eine zu der Aufnahme im Wesentlichen formgleiche weitere Aufnahme vorgesehen ist.

Es ist besonders vorteilhaft, wenn in der weiteren Aufnahme ein weiteres Fixierelement vorgesehen und so ausgestaltet ist, dass es bedarfsweise gegen den Scharnierhalter austauschbar ist. Damit erfolgt bei einem Scharnieranschlagwechsel nämlich nur an der jeweiligen aktuellen Scharnierseite die Scharnierhalterung und die nicht benötigte Scharnieraufnahmeseite der Beschickungstür kann mit dem weiteren Fixierelement gefüllt werden. Zugleich erhöht dieses die Zuverlässigkeit der Dekorringfixierung.

Diese Ausgestaltung der Erfindung ist besonders dann vorteilhaft, wenn der Dekorring z.B. aufgrund von Designvorgaben nur an einer Stelle Freimachungen für die Scharnierarme enthält. Diese sind dann nur an der aktuellen Scharnierseite gewünscht, wozu der Dekorring je nach Scharnierseite um jeweils 180° gedreht montierbar sein soll.

Um bei der Montage für einen korrekten Sitz und eine einfache Vorausrichtung des Fixierelements bzw. der Fixierelemente zu sorgen und zugleich eine äußerst zuverlässige Verhinderung der weiteren Rotationsbewegung zwischen Dekorring und Türrahmen sicherzustellen, ist nach einer bevorzugten Ausbildung der Erfindung vorgesehen, dass das Fixierelement wenigstens ein Formelement aufweist, das in wenigstens ein Formelement des Dekorrings unter Hinderung einer Rotationsbewegung eingreift.

Unter Handhabungsgesichtspunkten ist eine Ausgestaltung der Erfindung besonders bevorzugt, bei der das oder die Fixierelement(e) mit dem Türrahmen durch eine Schraubverbindung, eine Steckverbindung und/oder eine Rastverbindung verbunden sind.

Zudem ist eine Ausgestaltung der Erfindung bevorzugt, bei der das weitere Fixierelement zusätzlich ein Betätigungs- oder Verriegelungselement aufweist.

Ausführungsbeispiele der Erfindung sind nachfolgend anhand der beigefügten Zeichnung näher erläutert. Dabei sind in den Figuren der Zeichnung gleiche oder funktionsgleiche Elemente jeweils mit denselben Bezugszeichen versehen. Es zeigen:
- Figur 1: eine Beschickungstür in Explosionsdarstellung vor der Montage,
- Figur 2: ausschnittweise den Bereich A aus Figur 1 in vergrößerter Darstellung,
- Figur 3: die Beschickungstür nach Figur 1 in teilmontiertem Zustand,
- Figur 4: eine Beschickungstür in montiertem Zustand und
- Figur 5: alternativ ausgestaltete Verbindungselemente einer Beschickungstür.

Figur 1 zeigt eine Beschickungstür, die beispielsweise bei einer Wäschebehandlungsmaschine gemäß der Schrift DE 10 2005 043 769 A1, auf die insoweit vollinhaltlich Bezug genommen wird, Verwendung finden kann. Unter einer Wäschebehandlungsmaschine ist vorliegend insbesondere eine Waschmaschine, ein Waschtrockner oder ein Wäschetrockner zu verstehen. Das Behandlungsgut wird durch eine Beschickungsöffnung in die Wäschebehandlungsmaschine eingebracht bzw. aus dieser entnommen, wobei die Beschickungsöffnung durch die Beschickungstür verschließbar ist.

Die Beschickungstür 1 ist in Figur 1 zur besseren Darstellung in im Wesentlichen horizontaler Orientierung gezeigt; im Einbauzustand befindet sich die Tür in vertikaler Orientierung, so dass sich die von dem (nicht gezeigten) Scharnier definierte Drehachse zwischen Beschickungstür und Wäschebehandlungsmaschine im Wesentlichen vertikal erstreckt. Die Beschickungstür 1 umfasst einen Türrahmen 2, der ein Schauglas 3 mit einer in den Behandlungsraum der nicht näher dargestellten Wäschebehandlungsmaschine weisenden Wölbung 4 trägt.

Über nachfolgend im Einzelnen noch detailliert beschriebene Verbindungselemente ist ein Dekorring 5 mit dem Türrahmen 2 lösbar verbindbar. Der Dekorring 5 weist in seinem umlaufenden Rand 6 Freimachungen 8, 9 auf, durch die Arme eines (nicht gezeigten) Türscharniers greifen. In dem Rand 6 ist zudem eine weitere Ausnehmung 10 vorgesehen, durch die eine in dem Türrahmen 2 ausgebildete Griffmulde 12 zugänglich ist. Diese dient in vom Design her sehr eleganter Art zum Greifen bzw. Öffnen und Schließen der Beschickungstür. Am in Figur 1 unteren Rand des Türrahmens 2 sind über dem Umfang 14 des Türrahmens verteilt mehrere Verbindungselemente 15 angeordnet. Die türrahmenseitigen Verbindungselemente 15 kooperieren bei der Montage mit komplementär ausgebildeten Verbindungselementen 16, die sich in entsprechender Verteilung auf dem Innenumfang 18 des Randes 6 des Dekorrings 5 befinden.

Weiterhin zeigt Figur 1 einen Einsatz oder erstes Fixierelement 20, das als Formteil ausgestaltet in eine exakt auf die Abmessungen des Fixierelements abgestimmte Aufnahme 21 in dem Türrahmen 2 passt. In dem Fixierelement 20 erkennt man Durchtrittsräume 22, 23 für Scharnierarme des erwähnten, nicht dargestellten Scharniers. Das Fixierelement 20 weist zudem einen Spalt oder eine Nut 24 auf, die mit einer korrespondierenden Rippe 26 auf der Innenseite des Randes 6 des Dekorrings 5 in nachstehend noch erläuterter Weise zusammenwirkt.

Auf der gegenüberliegenden Seite des Türrahmens 2 ist eine zu der Aufnahme 20 im Wesentlichen formgleiche Ausnehmung oder Aufnahme 27 vorgesehen. In diese passt das Fixierelement 20 in entsprechender Weise wie in die Aufnahme 21. In der in Figur 1 dargestellten Konfiguration soll sich das Scharnier auf der linken Zeichenblattseite befinden, so dass der in der Aufnahme 27 optional vorgesehene Raum 28 zur Aufnahme des Scharniers durch ein weiteres Fixierelement 30 ausgefüllt ist, das in seinen für den Raum 28 wesentlichen Abmessungen ebenso geformt ist wie das Fixierelement 20. Es weist allerdings zusätzlich ein Betätigungs- oder Verriegelungselement 31 auf.

Zur Verbindung des Fixierelements 20 mit dem Türrahmen 2 dienen Schrauben 35, die in entsprechende Gewinde in Verbindungszapfen 38, 39 (ein dritter Verbindungszapfen ist in der Ansicht der Figur 1 nicht erkennbar) einschraubbar sind. Entsprechende Schrauben 40 dienen zum Fixieren des weiteren Fixierelementes 30 mittels türrahmenseitiger Verbindungszapfen 41, 42 mit entsprechenden Gewindebohrungen.

Bei der Montage der Beschickungstür wird nun zunächst der Türrahmen 2 in Pfeilrichtung 45 auf den Dekorring 5 derart aufgesetzt, dass die kooperierenden Verbindungselemente 15, 16 nah nebeneinander positioniert sind. Dazu können an sich bekannte Vorpositionierungshilfen in Form von Stegen oder Schrägen oder auch optische Markierungen vorgesehen sein.

Anschließend erfolgt eine relative Rotationsbewegung 46 des Türrahmens 2 zu dem Dekorring 5 in Rotationsrichtung 47 (siehe hierzu auch Figuren 2 und 3). Der Drehwinkel dieser Rotationsbewegung 46 beträgt je nach Ausgestaltung der Verbindungselemente vorteilhafterweise nur wenige Grad.

Der in Figur 2 in vergrößerter Darstellung gezeigte Ausschnitt in Blickrichtung auf den Bereich A der Figur 1 verdeutlicht mögliche Ausgestaltungsformen der Verbindungselemente 15, 16. In dieser Ausführungsform sind die Verbindungselemente 15 als etwa taschenförmige Ausnehmungen in dem Rand des Türrahmens 2 ausgebildet. Die kooperierenden Verbindungselemente 16 des Dekorringes 5 sind annähernd L-förmig oder in Form eines auf seinem einen Schenkel liegenden "U" gestaltet. Bei der im Zusammenhang mit Figur 1 beschriebenen Montage werden die kooperierenden Verbindungselemente (beispielsweise 15' und 16') in unmittelbarer Nähe positioniert und gelangen bei der Rotationsbewegung 46 des Türrahmens 2 relativ zu dem Dekorring 5 in Eingriff, indem der freie Schenkel 51 des jeweiligen Verbindungselementes 16 hinter einen Steg oder Boden 52 des Verbindungselementes 15 gelangt. Damit sind Türrahmen 2 und Dekorring 5 miteinander vorverbunden bzw. vorfixiert. Durch die Ausgestaltung der Verbindungselemente 15, 16 ist zudem die relative Rotationsbewegung 46 in Drehrichtung 47 auf wenige Grad begrenzt, bis nämlich das Ende des freien Schenkels 51 an der Wand 53 des Verbindungselements 15 anliegt.

Figur 3 zeigt die Beschickungstür 1, nachdem Türrahmen und Dekorring wie zuvor beschrieben bereits miteinander verbunden und durch die Verbindungselemente vorfixiert sind. Dazu wurde der Türrahmen 2 wie beschrieben in Drehrichtung 47 relativ zu dem Dekorring 5 verdreht. In dieser Position können nun das Fixierelement 20 und das weitere Fixierelement 30 in die jeweilige türrahmenseitige Aufnahme 21 und 28 vertikal eingesetzt und mit den Schrauben 35, 40 fixiert werden. Dabei gelangt die Nut 24 in Eingriff mit der dekorringseitigen Rippe 26. In entsprechender Weise können eine nicht sichtbare Nut des weiteren Fixierelements 30 und eine aufnahmeseitige Rippe unter Hinderung einer ,Dreh-bewegung zusammenwirken.

Figur 4 zeigt die Beschickungstür 1 in montiertem Zustand, wobei die Fixierelemente 20, 30 mittels der Schrauben 35, 40 mit dem Türrahmen 2 verschraubt sind. Damit ist eine weitere Rotationsbewegung 48 in Drehrichtung 49 (also entgegengesetzt der Drehrichtung 47) zuverlässig verhindert. Bei einem bedarfsweisen Scharnieranschlagwechsel (vgl. auch Figur 3) von der linken Seite auf die rechte Seite der Beschickungstür 1 würden das (nicht dargestellte) Scharnier und die Fixierelemente 20, 30 lediglich ihre Positionen tauschen.

Bei einer asymmetrischen Gestaltung der Eingriffsmulde 12 kann es wünschenswert sein, den Dekorring um 180° zu drehen, um nur die jeweils zu nutzende, in dem Türrahmen 2 ausgebildete Griffmulde zugänglich zu machen und die (asymmetrisch liegende) andere Griffmulde mit dem Rand 6 des Dekorrings 5 zu verdecken. Entsprechendes könnte gelten, wenn der Dekorring mit hinsichtlich seiner Orientierung festgelegten Dekorelementen oder Schriftzügen versehen ist. Auch dies ist für den Nutzer einer Wäschebehandlungsmaschine mit der erfindungsgemäßen Beschickungstür einfach dadurch möglich, dass bei entfernten Fixierelementen 20, 30 durch die dann mögliche weitere, relativ kleine Rotationsbewegung 48 in Drehrichtung 49 die Verbindungselemente 15, 16 (Figuren 1 und 2) gelöst und der Dekorring in gewünschter Weise umpositioniert werden kann.

Figur 5 zeigt - bevor diese verbunden sind - einen Türrahmen 2 und einen Dekorring 5, die im Wesentlichen in der zuvor beschriebenen Art ausgestaltet sind. Allerdings sind hier alternative Möglichkeiten von Verbindungselementen gezeigt, die ebenfalls eine Verbindung in Art eines Bajonettverschlusses 59 realisieren. Dazu können beispielsweise auf der Innenseite 60 des Randes 6 des Dekorrings 5 erste Stege 62 und/oder in Form eines umgekehrten "L" ausgestaltete Aufnahmen 63 vorgesehen sein. Unter die Stege 62 können bei der Montage durch eine Rotationsbewegung des Türrahmens in Drehrichtung 65 korrespondierende Stege 66 in verbindende Position gelangen und/oder von den Aufnahmen 63 aufgenommen werden. Durch eine weitere Rotationsbewegung die, sofern die erste Rotationsbewegung in Drehrichtung 65 durch Anschläge oder ähnliches begrenzt ist, in entgegen gesetzter Drehrichtung 70, andernfalls weitergehend in Drehrichtung 65 erfolgt - gelangen die Stege 62, 66 wieder außer Eingriff mit den korrespondierenden Verbindungselementen.

Bei der hier vorgestellten Beschickungstür ermöglichen die türrahmenseitigen und dekorringseitigen Verbindungselemente eine leicht wieder lösbare Verbindung von Dekorring 5 und Türrahmen 2, indem die Verbindungselemente durch eine Rotationsbewegung des Dekorringes relativ zu dem Türrahmen in verbindenden Eingriff gelangen. Durch das lösbare Fixierelement 20, 30 ist im montierten Zustand eine weitere Rotationsbewegung verhindert, so dass eine sehr einfache und dennoch sehr zuverlässige Verbindung von Türrahmen und Dekorring gewährleistet ist. Bei wieder entferntem Fixierelement erlaubt die weitere Rotationsbewegung des Dekorringes relativ zum Türrahmen ein einfaches wieder außer Eingriff bringen der Verbindungselemente und damit ein einfaches Entfernen bzw. Abnehmen des Dekorringes. Dies ist insbesondere beim Scharnierwechsel, Scharnieranschlagwechsel oder beim Austausch von defekten oder beschädigten Dekorringen bzw. einer Dekorringanpassung an jeweilige Designvorgaben leicht möglich und kann auch durch den Benutzer oder Kunden vorgenommen werden. Dies gelingt durch die in Art eines Bajonettverschlusses zusammenwirkenden Verbindungselemente besonders handhabüngsfreundlich.

### BEZUGSZEICHENLISTE

- 1: Beschickungstür
- 2: Türrahmen
- 3: Schauglas
- 4: Wölbung
- 5: Dekorring
- 6: Rand
- 8, 9: Freimachungen
- 10: weitere Ausnehmung
- 12: Griffmulde
- 14: Umfang
- 15, 15': Verbindungselemente
- 16, 16': Verbindungselemente
- 18: Innenumfang
- 20: erstes Fixierelement
- 21: Aufnahme
- 22, 23: Durchtrittsräume
- 24: Nut
- 26: Rippe
- 27: Aufnahme
- 28: Raum
- 30: weiteres Fixierelement
- 31: Verriegelungselement
- 35: Schrauben
- 38, 39: Verbindungszapfen
- 40: Schrauben
- 41, 42: Verbindungszapfen
- 45: Pfeilrichtung
- 46: Rotationsbewegung
- 47: Drehrichtung
- 48: weitere Rotationsbewegung
- 49: Drehrichtung
- 51: Schenkel
- 52: Boden
- 53: Wand
- 59: Bajonettverschluss
- 60: Innenseite
- 61: Rand
- 62: erste Stege
- 63: Aufnahmen
- 65: Drehrichtung
- 66: Stege
- 68: weitere Rotationsbewegung
- 70: Drehrichtung

- A: Bereich

## Patentansprüche

1. Beschickungstür (1) für eine Wäschebehandlungsmaschine, mit einem Türrahmen (2) und mit einem Dekorring (5), der mittels korrespondierender türrahmenseitiger (15) und dekorringseitiger Verbindungselemente (16) mit dem Türrahmen (2) lösbar verbindbar ist, wobei die Verbindungselemente (15, 16) durch eine Rotationsbewegung (46) des Dekorrings (5) relativ zu dem Türrahmen (2) in verbindenden Eingriff gelangen, eine weitere Rotationsbewegung (48) des Dekorrings (5) relativ zu dem Türrahmen (2) die Verbindungselemente (15, 16) wieder außer Eingriff bringt und wenigstens ein lösbares Fixierelement (20) bedarfsweise die weitere Rotationsbewegung (48) verhindert,
**dadurch gekennzeichnet, dass**
der Türrahmen (2) eine erste auf die Abmessungen des Fixierelements (20) abgestimmte Aufnahme (21) aufweist, in die das Fixierelement (20) einsetzbar ist, und dass das Fixierelement (20) ein mit dem Türrahmen (2) verbindbarer Scharnierhalter ist.

2. Beschickungstür nach Anspruch 1, **dadurch gekennzeichnet, dass** die Verbindungselemente (15, 16) in Art eines Bajonettverschlusses (59) ausgebildet sind.

3. Beschickungstür nach Anspruch 1 oder 2, **dadurch gekennzeichnet, dass** die Verbindungselemente (15, 16) jeweils von mindestens einem Vorsprung (66) und einer den Vorsprung aufnehmenden Ausnehmung (63) gebildet sind.

4. Beschickungstür nach Anspruch 1, 2 oder 3, **dadurch gekennzeichnet, dass** mehrere Verbindungselemente (15) über den Umfang (14) des Türrahmens (2) und korrespondierend über den Umfang (18) des Dekorrings (5) verteilt angeordnet sind.

5. Beschickungstür nach wenigstens einem der vorangehenden Ansprüche, **dadurch gekennzeichnet, dass** auf der gegenüberliegenden Seite des Türrahmens (2) eine zu der Aufnahme (20) im Wesentlichen formgleiche Aufnahme (27) vorgesehen ist.

6. Beschickungstür nach Anspruch 5, **dadurch gekennzeichnet, dass** in der Aufnahme (27) ein weiteres Fixierelement (30) vorgesehen und so ausgestaltet ist, dass es bedarfsweise gegen den Scharnierhalter (20) austauschbar ist.

7. Beschickungstür nach wenigstens einem der vorangehenden Ansprüche, **dadurch gekennzeichnet, dass** das Fixierelement (20) wenigstens ein Formelement (24) aufweist, in das wenigstens ein Formelement (26) des Dekorrings (5) rotationsbewegungsverhindernd eingreift.

8. Beschickungstür nach wenigstens einem der Ansprüche 6 und 7, **dadurch gekennzeichnet, dass** das oder die Fixierelement(e) (20, 30) mit dem Türrahmen (2) durch eine Schraubverbindung, eine Steckverbindung und/oder eine Rastverbindung verbunden sind.

9. Beschickungstür nach wenigstens einem der Ansprüche 6 bis 8, **dadurch gekennzeichnet, dass** das weitere Fixierelement (30) zusätzlich ein Betätigungs- oder Verriegelungselement (31) aufweist.

## Claims

1. Loading door (1) for a laundry treatment machine, having a door frame (2) and a decorative ring (5), which can be detachably connected to the door frame (2) by means of corresponding door-frame-side (15) and decorative-ring-side connecting elements (16), wherein the connecting elements (15, 16) enter into a connecting engagement through a rotary movement (46) of the decorative ring (5) relative to the door frame (2), a further rotary movement (48) of the decorative ring (5) relative to the door frame (2) brings the connecting elements (15, 16) out of engagement again and at least one detachable fixing element (20) prevents the further rotary movement (48) if necessary,
**characterised in that**
the door frame (2) has a first recess (21) adjusted to the dimensions of the fixing element (20), into which the fixing element (20) can be inserted, and the fixing element (20) is a hinge bracket which can connect to the door frame (2).

2. Loading door according to claim 1, **characterised in that** the connecting elements (15, 16) are embodied as a type of bayonet catch (59).

3. Loading door according to claim 1 or 2, **characterised in that** the connecting elements (15, 16) are each formed by at least one projection (66) and a recess (63) accommodating the projection.

4. Loading door according to claim 1, 2 or 3, **characterised in that** a plurality of connecting elements (15) are disposed in a distributed manner around the circumference (14) of the door frame (2) and correspondingly around the circumference (18) of the decorative ring (5).

5. Loading door according to at least one of the preceding claims, **characterised in that** a recess (27) that has essentially the same shape as the recess (20) is provided on the opposing side of the door frame (2).

6. Loading door according to claim 5, **characterised in that** a further fixing element (30) is provided in the recess (27) and is embodied such that it can be exchanged for the hinge bracket (20) if necessary.

7. Loading door according to at least one of the preceding claims, **characterised in that** the fixing element (20) has at least one form element (24) into which at least one form element (26) of the decorative ring (5) engages so as to prevent a rotary movement.

8. Loading door according to at least one of claims 6 and 7, **characterised in that** the fixing element or elements (20, 30) are connected to the door frame (2) by a screw connection, a plug-in connection and/or a snap-on connection.

9. Loading door according to at least one of claims 6 to 8, **characterised in that** the further fixing element (30) additionally has an actuation or locking element (31).

## Revendications

1. Porte de chargement (1) pour une machine de traitement du linge, avec un cadre de porte (2) et avec un anneau décoratif (5), qui peut être relié au cadre de porte (2) de manière amovible au moyen d'éléments de liaison correspondants côté cadre de porte (15) et côté anneau décoratif (16), où les éléments de liaison (15, 16) sont mis en prise de liaison par le biais d'un mouvement de rotation (46) de l'anneau décoratif (5) par rapport au cadre de porte (2), un mouvement de rotation supplémentaire (48) de l'anneau décoratif (5) par rapport au cadre de porte (2) amène de nouveau hors prise les éléments de fixation (15, 16) et au moins un élément de fixation amovible (20) empêche au besoin le mouvement de rotation supplémentaire (48),
**caractérisée en ce que**
le cadre de porte (2) présente un premier logement (21) concordant avec les dimensions de l'élément de fixation (20), dans lequel l'élément de fixation (20) peut être installé, et **en ce que** l'élément de fixation (20) est un support à charnières qui peut être relié au cadre de porte (2).

2. Porte de chargement selon la revendication 1, **caractérisée en ce que** les éléments de liaison (15, 16) sont réalisés en forme de fermeture à baïonnette (59).

3. Porte de chargement selon la revendication 1 ou 2, **caractérisée en ce que** les éléments de liaison (15, 16) sont respectivement formés par au moins une protubérance (66) et un évidement (63) accueillant la protubérance.

4. Porte de chargement selon la revendication 1, 2 ou 3, **caractérisée en ce que** plusieurs éléments de liaison (15) sont disposés de manière à être répartis sur la périphérie (14) du cadre de porte (2) et de manière correspondante sur la périphérie (18) de l'anneau décoratif (5).

5. Porte de chargement selon au moins l'une des revendications précédentes, **caractérisée en ce que** sur le côté opposé du cadre de porte (2) un logement (27) sensiblement de la même forme que le logement (20) est prévu.

6. Porte de chargement selon la revendication 5, **caractérisée en ce que** dans le logement (27) un élément de fixation supplémentaire (30) est prévu et est ainsi conçu pour pouvoir être échangé au besoin avec le support à charnières (20).

7. Porte de chargement selon au moins l'une des revendications précédentes, **caractérisée en ce que** l'élément de fixation (20) présente au moins un élément de façonnage (24), dans lequel l'au moins un élément de mise en forme (26) de l'anneau décoratif (5) s'engage de manière à empêcher un mouvement de rotation.

8. Porte de chargement selon au moins l'une des revendications 6 et 7, **caractérisée en ce que** le ou les éléments de fixation (20, 30) sont reliés au cadre de porte (2) par le biais d'un assemblage à vis, d'une fiche de raccordement et/ou d'un assemblage à crans.

9. Porte de chargement selon au moins l'une des revendications 6 à 8, **caractérisée en ce que** l'élément de fixation supplémentaire (30) présente en outre un élément d'actionnement ou de verrouillage (31).
